# EUROPÄISCHE PATENTSCHRIFT

(11) **EP 2 824 053 B1**
(45) Veröffentlichungstag und Bekanntmachung des Hinweises auf die Patenterteilung: **31.05.2017**
(21) Anmeldenummer: 13175929.2
(22) Anmeldetag: 10.07.2013
(51) Int. Cl.: B65H 59/38, B65H 63/04

(54) **Ermittlung einer Überwachungsdrehzahl für eine Wickelspule einer Wickelmaschine**
Determination of a monitoring speed for a winding bobbin of a winding machine
Détermination d'un régime de surveillance pour une bobine d'enroulement d'une bobineuse

(43) Veröffentlichungstag der Anmeldung: 14.01.2015
(73) Patentinhaber: Siemens Aktiengesellschaft, 80333 München (DE)
(72) Erfinder: Weimer, Bernhard, 90469 Nürnberg (DE)

(56) Entgegenhaltungen:
- EP-A1- 0 183 935
- EP-A2- 0 200 234
- EP-A2- 0 580 071
- WO-A1-2012/096040
- GB-A- 1 400 405
- US-A- 3 536 272

## Beschreibung

Die Erfindung betrifft ein Verfahren zur Ermittlung einer Überwachungsdrehzahl ("sichere Hüllkurvendrehzahl") für eine Wickelspule einer Wickelmaschine zum Wickeln eines Wickelgutes auf die beim Wickel des Wickelgutes mit einer Wickelspulenistdrehzahl rotierende Wickelspule, wobei der Wickelspule eine Zuführspule vorgelagert ist, so dass beim Wickeln das Wickelgut der Wickelspule über die mit einer Zuführspulenistdrehzahl rotierende Zuführspule zuführbar ist.

Die Erfindung betrifft weiter eine Steuereinheit für eine solche Wickelmaschine sowie auch eine solche Wickelmaschine.

Wickelmaschinen sind weithin bekannt und dienen zum Wickeln von Wickelgut, wie Fasern oder Fäden.

EP 0 183 935 beschriebt beispielsweise eine Wickelmaschine mit einem Antrieb, dessen Geschwindigkeit durch eine Signal, das eine maximale Geschwindigkeit definiert, begrenzt.

Eine solche Wickelmaschine weist eine mit veränderbarer bzw. (steuerbar/regelbar) einstellbarer Drehzahl, d.h. Wickelspulenistdrehzahl, antreibbare Wickelspule auf, auf welche das Wickelgut beim Wickelvorgang (im Betrieb der Wickelmaschine) aufgewickelt wird.

Um ein optimales Wickelbild bei der Wickelspule bzw. Wickelgeometrie auf der Wickelspule zu gewährleisten, ist es üblich, bei der Wickelmaschine der Wickelspule eine zweite, ebenfalls mit veränderbarer bzw. (steuerbar/regelbar) einstellbarer Drehzahl, d.h. Zuführspulenistdrehzahl, antreibbare Spule, d.h. eine Zuführspule, beispielsweise eine Liefergalette, vorzuschalten.

Über diese Zuführspule wird das Wickelgut beim Wickelvorgang abgezogen, wobei das Wickelgut die Zuführspule meist einmalteilweise mehrmalig, umschlingt, der Wickelspule zugeführt und auf die Wickelspule aufgewickelt.

Wirken bei der Rotation der - beim Wickelvorgang meist hochrotierenden - Wickelspule (massen-/gewichtsbedingt) Fliehkräfte und/oder treten (massenverteilungsbedingt) Unwuchten in Resonanz bei dieser auf, so wird die Wickelspule dadurch stark mechanisch beansprucht.

Diese beim Wickelvorgang bzw. bei der Rotation der Wickelspule auf diese wirkenden Kräfte und mechanischen Beanspruchungen können zur Beschädigung der Wickelspule, insbesondere an deren Lagerung und/oder Achse, bis hin zur deren vollständigen Zerstörung mit gegebenenfalls daraus entstehendem Gefährdungspotenzial für ein Bedienpersonal führen.

Der Erfindung liegt die Aufgabe zugrunde, eine einfache und kostengünstige Überwachung einer Wickelmaschine gegen mögliche mechanische Beschädigungen einer Wickelspule der Wickelmaschine beim Bewickeln bzw. im Betrieb der Wickelmaschine zu schaffen.

Die Aufgabe wird durch ein Verfahren zur Ermittlung einer Überwachungsdrehzahl ("sichere Hüllkurvendrehzahl") für eine Wickelspule einer Wickelmaschine zum Wickeln eines Wickelgutes auf die beim Wickeln des Wickelgutes mit einer Wickelspulenistdrehzahl rotierende Wickelspule, eine Steuereinheit für eine solche Wickelmaschine sowie eine solche Wickelmaschine mit den Merkmalen gemäß dem jeweiligen unabhängigen Patentanspruch gelöst.

Wird bei der Rotation der - beim Wickelvorgang meist hochrotierenden - Wickelspule diese durch Fliehkräfte und/oder Unwuchten in Resonanz stark mechanisch beansprucht, so sind diese Kräfte bzw. Beanspruchungen auf die - rotierende - Wickelspule dabei abhängig von deren Rotationsgeschwindigkeit, d.h. der Wickelspulenistdrehzahl, und deren Masse, d.h. vom Wickelspulen(-ist-)durchmesser/-radius bzw. Wickel-/Wicklungsdicke.

Unter Wickelspulen(-ist-)durchmesser bzw. -radius, kurz im Folgenden nur Wickelspulendurchmesser bzw. -radius, sei dabei die tatsächliche, physikalische (Gesamt-)Abmessung, d.h. Durchmesser bzw. Radius, der Wickelspule verstanden, welcher sich zusammensetzt aus dem Durchmesser bzw. dem Radius der leeren/unbewickelten Wickelspule sowie den diesbezüglichen physikalischen Abmessungen des Wickels.

Mit ansteigendem Wickelspulendurchmesser/-radius bzw. zunehmender Wickeldicke, beispielsweise bei zunehmender Aufwicklung des Wickelguts beim Wickelvorgang (Umfangs- und Gewichtszunahme der Wickelspule), steigen so die Kräfte und mechanischen Beanspruchungen an.

Diese beim Wickelvorgang bzw. bei der Rotation der Wickelspule auf diese wirkenden Kräfte und mechanischen Beanspruchungen können zur Beschädigung der Wickelspule, insbesondere an deren Lagerung und/oder Achse, bis hin zur deren vollständigen Zerstörung mit gegebenenfalls daraus entstehendem Gefährdungspotenzial für ein Bedienpersonal führen.

Nach aktueller Maschinenrichtlinie muss diese Gefährdung durch die Wickelmaschine durch entsprechende, dortige Sicherheitsmaßnahmen ausgeschlossen werden.

Ein Ansatz hierzu ist eine Drehzahlüberwachung bei der Wickelmaschine bzw. Wickelspule anhand von Drehzahlgrenzwerten für die Wickelspule.

Dazu kann für eine leere, d.h. unbewickelte, Wickelspule eine "sichere" Grenzdrehzahl an-/vorgegeben werden, deren Einhaltung beim Wickelvorgang einen sicheren Betrieb der Wickelmaschine gewährleisten soll.

Nachteilig an dieser einfachen Drehzahlüberwachung mittels dieser einen "sicheren" Grenzdrehzahl für die leere Wickelspule ist allerdings, dass diese einen festen, von der tatsächlichen bzw. aktuellen (Ist-)Wickelsituation/-geometrie (Wickelspulendurchmesser/-radius bzw. Wickeldicke beim Wickelvorgang) unabhängigen, über den gesamten Wickelvorgang einzuhaltenden (Drehzahl-)Grenzwert darstellt.

Steigt aber mit zunehmendem Wickeldurchmesser/-radius bzw. zunehmender Wickeldicke beim Wickevorgang die Belastung der Wickelspule an, müsste die "sichere", auf die leere Wickelspule bezogene Grenzdrehzahl entsprechend verändert, d.h. abgesenkt/verringert, werden, um so auch eine "sichere" Drehzahlgrenze für den gesamten Wickelvorgang bzw. auch für die erhöhte Belastung bei zunehmendem Wickeldurchmesser/-radius bzw. zunehmender Wickeldicke zur Verfügung zu stellen.

D.h., eine solche "sichere" Grenzdrehzahl für eine Wickelspule beim/für den Wickelvorgang und sich dort veränderndem bzw. zunehmendem Wickeldurchmesser/-radius bzw. zunehmender Wickeldicke ist so nicht "statisch", sondern läge unterhalb dieser vorgegebenen "sicheren" Grenzdrehzahl der leeren Wickelspule bzw. würde sich kontinuierlich mit fortschreitender Wicklung - ausgehend von der vorgegebenen "sicheren" Grenzdrehzahl der leeren Wickelspule - verringern.

Anders ausgedrückt, eine solche wickelvorgangsveränderliche bzw. -abhängige, bei Wickelvorgang einzuhaltende "sichere" Grenzdrehzahl würde mit zunehmendem Wickelspulenradius/- durchmesser bzw. mit zunehmender Wickeldicke abnehmen.

Diese veränderlichen "sicheren" Grenzdrehzahlen lassen sich über bzw. in Abhängigkeit des Wickelspulendurchmessers/- radius darstellen, was als Drehzahlhüllkurve bezeichnet wird. Entsprechend werden so auch die veränderlichen "sicheren" Grenzdrehzahlen als "sichere" Hüllkurvendrehzahlen bezeichnet.

Die Drehzahlhüllkurve definiert demzufolge die - Wickelspulendurchmesser/-radius abhängige - Drehzahlgrenze, welche den "sicheren" Betrieb der Wickelmaschine/Wickelspule (Wickelspulenistdrehzahl bei einem bestimmten Wickelspulendurchmesser/-radius unterhalb der zugehörigen Hüllkurvendrehzahl) vom "gefahrbehafteten" Betrieb der Wickelmaschine/Wickelspule (Wickelspulenistdrehzahl bei einem bestimmten Wickelspulendurchmesser/-radius oberhalb der zugehörigen Hüllkurvendrehzahl) abgrenzt.

Bei Kenntnis dieser Drehzahlhüllkurve bzw. der "sicheren" Hüllkurvendrehzahlen für eine Wickelmaschine bzw. deren Wickelspule zusammen mit den beim Wickelvorgang gefahrenen Wickelspulenistdrehzahlen und den Wickelspulendicken bzw. Wickelspulendurchmesser/-radien ist so eine Überwachung des Wickelvorgangs hinsichtlich eines "sicheren" bzw. "gefahrbehafteten" Betriebs möglich.

Überschreitet bei einem Wickelspulendurchmesser/-radius bzw. einer Wickeldicke während des Wickelvorgangs die Wickelspulenistdrehzahl die zugehörige "sichere" Hüllkurvendrehzahl ("gefahrbehafteter" Betrieb) kann die Wickelspulenistdrehzahl auf eine Drehzahl niedriger als die Hüllkurvendrehzahl verringert werden, um so den Betrieb der Wickelmaschine wieder in den "sicheren Bereich" zu bringen, d.h. die Wickelmaschine wieder in den "sicheren Bereich" zu fahren.

Somit ist es wünschenswert, für/bei einem Betrieb einer Wickelmaschine bzw. für einen Wickelvorgang von Wickelgut auf die Wickelspule, deren "sichere" Hüllkurvendrehzahlen zu kennen, um so - bei weiterer Kenntnis der Wickelspulendicken bzw. Wickelspulendurchmesser/-radien beim Wickelvorgang sowie deren Wickelspulenistdrehzahlen beim Wickelvorgang - eine Überwachung des Wickelvorgangs bei der Wickelmaschine zu ermöglichen.

Dieses erfordert allerdings die Kenntnis der Wickelspulendicke bzw. des Wickelspulendurchmessers/-radius beim Wickelvorgang.

Mittels eines Laserabstandmessers sind beispielweise die Wickelspulendicke bzw. der Wickelspulendurchmesser/-radius beim Wickelvorgang erfassbar.

Ein Einsatz einer solchen - sicherheitstechnisch darüber hinaus auch zweikanalig gefordert - Wickelspulendurchmesser-/- radius- bzw. Wickeldickenerfassung mittels Laserabstandsmessung ist teuer - und würde Anschaffungskosten einer solchen Wickelmaschine verteuern.

Die Erfindung geht so aus von einer Wickelmaschine zum Wickeln eines Wickelgutes auf eine beim Wickeln des Wickelgutes mit einer Wickelspulenistdrehzahl rotierende Wickelspule.

Das Wickelgut kann dabei eine Faser, insbesondere eine Naturfaser, eine Pflanzenfaser, eine Mineralfaser, eine Chemiefaser, eine Fasern aus synthetischen Polymeren oder eine industriell erzeugte anorganische Faser, oder ein Faden, insbesondere ein Glasfaden, sein.

Der Wickelspule ist eine Zuführspule der Wickelmaschine vorgelagert, so dass beim Wickeln das Wickelgut der Wickelspule über die mit einer Zuführspulenistdrehzahl rotierende Zuführspule zuführbar ist.

Hierbei ist mit "über die Zuführspule zugeführt" gemeint, dass das Wickelgut auf der Zuführspule eben nicht aufgewickelt wird (verbunden mit einer sich verändernden Wickeldicke bzw. Zuführspulenradius/-durchmesser), wie bei der Wickelspule, sondern dass das Wickelgut, beispielsweise durch einmalige Umschlingung der Zuführspule, über die Wickelspule läuft (verbunden mit festem bzw. konstanten Zuführspulendurchmesser/-radius bzw. fester/konstanter "Wickeldicke" (Umschlingung) auf der Zuführspule).

Eine solche Zuführspule kann beispielsweise eine Liefergalette sein.

Dabei soll unter der Wickelspulenist- bzw. Zuführspulenistdrehzahl die zu einem bestimmten Zeitpunkt (während des Wickelvorgangs) von der Wickelspule bzw. Zuführspule aktuell eingenommene/gefahrene Drehzahl verstanden werden.

Ist die Wickelspule/Zuführspule bzw. diesbezügliche (Spulen)Antriebseinheiten, wie beispielsweise E-Motoren, ansteuerbar, beispielsweise durch eine entsprechende Steuereinheit (kurz auch nur Steuerung) der Wickelmaschine, kann deren Drehzahl - durch die Steuerung der Wickelmaschine - verändert bzw. gesteuert/geregelt werden.

Diese Wickelspulenist- bzw. Zuführspulenistdrehzahl kann sicher im Sinne einer europäischen Maschinenrichtlinie geberlos oder auch geberbehaftet an der Wickelspule bzw. Zuführspule erfasst werden. Die Erfassung der Wickelspulenist- bzw. Zuführspulenistdrehzahl kann auch zweikanalig erfolgen, lässt sich dadurch der Maschinenrichtlinie genügen.

Bei dem Verfahren zur Ermittlung der Überwachungsdrehzahl ist dann vorgesehen, dass eine Verhältnisgröße aus der Wickelspulenistdrehzahl und der Zuführspulenistdrehzahl gebildet wird. Diese Verhältnisgröße beschreibt dabei eine Istwickeldicke auf der Wickelspule.

Vereinfacht und anschaulich ausgedrückt, über das Verhältnis der Istdrehzahlen von Wickel- und Zuführspule bei der Wickelmaschine wird eine Größe für die (Ist-)Wickeldicke bestimmt - ohne dass eine - kostenaufwendige - Messung der wirklichen physikalischen Abmessung des Wickel notwendig ist.

Wird hier auf die Drehzahlen der Wickelspule bzw. Zuführspule zurückgegriffen, so werden hierdurch beispielsweise kostenaufwändige Erfassungssysteme, wie Laserabstandmesser, für die Wickeldicke vermieden.

Im einfachsten Fall kann die Verhältnisgröße durch Division der Wickelspulenistdrehzahl durch die Zuführspulenistdrehzahl gebildet werden: $Verh {a}^{¨} ltnisgr {oß}^{¨} e = \left({n}_{Wickel}/{n}_{G}\right)$ mit
n_{Wickel} = Wickelspulenistdrehzahl
n_{G} = Zuführspulenistdrehzahl.

Die Überwachungsdrehzahl der Wickelspule wird dann aus einer vorgegebenen Grenzdrehzahl für die unbewickelte bzw. leere Wickelspule ("sichere" (Grenz-)Drehzahl leere Wickelspule") und der die Istwickeldicke auf der Wickelspule beschreibenden Verhältnisgröße ermittelt.

Diese "sichere" (Grenz-)Drehzahl leere Wickelspule" für die Wickelspule ist vorgebbar, beispielsweise durch einen Hersteller der Wickelspule bzw. der Wickelmaschine, stellt einen Wert für eine mechanische Belastungsgröße der leeren Wickelspule dar - und kann empirisch, beispielsweise durch Schleuderversuche und/oder Belastungstests, und/oder rechnerisch, beispielsweise mittels FEM (Finite-Elemente-Methode), ermittelt sein.

Die Steuereinheit für die Wickelmaschine ist zur Durchführung des Verfahrens zur Ermittlung der Überwachungsdrehzahl eingerichtet. Beispielsweise kann sie eine programmierbare Steuereinheit sein, in welcher das Verfahren zur Ermittlung der Überwachungsdrehzahl programmiert ist. Auch kann sie einen Prozessor aufweisen, auf welchen das Verfahren zur Ermittlung der Überwachungsdrehzahl als ausführbares Computerprogramm abläuft.

Das Verfahren zur Ermittlung der Überwachungsdrehzahl kann dabei durch ein Computerprogrammerzeugnis realisiert sein, welches ein Speichermedium aufweist, auf welchem ein Computerprogramm gespeichert ist, welches das Verfahren zur Ermittlung der Überwachungsdrehzahl ausführt.

Die Wickelmaschine weist die Steuereinheit auf.

Der Erfindung liegt die Überlegung zugrunde, dass sich die Wickeldicke des Wickelgutes auf der Wickelspule beim Wickeln im Verhältnis der Istdrehzahlen der Wickelspule und der Zuführspule widerspiegelt, wenn das Wickelgut beim Wickeln über die Zuführspule der Wickelspule zugeführt wird.

Wird das Wickelgut mit vorgebbarer Bahngeschwindigkeit bzw. Wickelgutlaufgeschwindigkeit - über die Zuführspule - der Wickelspule zugeführt und dort beim Wickeln aufgewickelt, so nimmt mit zunehmender Wickeldicke des Wickelgutes auf der Wickelspule die Istdrehzahl der Wickelspule im Verhältnis zur Istdrehzahl der Zuführspule ab.

Einfach und anschaulich ausgedrückt, die Zuführspule stellt "eine Art Referenz bzw. Bezug" im (sich beim Wickeln verändernden) System "Wickelspule" dar. Werden Zustandsgrößen dieses Systems "Wickelspule", wie die Wickelspulenistdrehzahl, auf die Referenz "Zuführspule" bezogen, kann aus dem aktuellen Verhältnis von Referenz "Zuführspule" und System "Wickelspule" der aktuelle Zustand des Systems "Wickelspule" abgeleitet werden.

Diese Erkenntnis wir genutzt, um über die Verhältnisgröße aus der Wickelspulenistdrehzahl und der Zuführspulenistdrehzahl die Istwickeldicke auf der Wickelspule - ohne weitere/zusätzliche Hardware, wie eine, insbesondere sichere und zweikanalige, Durchmessererfassung, und ohne die tatsächliche physikalische Abmessung des Wickels zu messen - zu bestimmen.

Mit der Istwickeldicke bzw. mit der die Istwickeldicke beschreibenden Verhältnisgröße kann dann die "sichere", auf die leere Wickelspule bezogene Grenzdrehzahl, d.h. die "sichere" (Grenz-)Drehzahl leere Wickelspule", an den "aktuellen Wickelzustand "angepasst" - und so die Überwachungsdrehzahl bzw. die "sichere Hüllkurvendrehzahl" (abhängig von der jeweiligen Wickelgeometrie) ermittelt werden.

Erfolgt dieses, d.h. die Ermittlung der Überwachungsdrehzahl bzw. die "sichere Hüllkurvendrehzahl" zyklisch während des Wickelvorgangs, beispielsweise jede Sekunde, so kann dadurch die Drehzahlhüllkurve der Wickelspule bestimmt werden.

"Sichere Hüllkurvendrehzahl"/Überwachungsdrehzahl bzw. Drehzahlhüllkurve können für die Überwachung der Wickelspule bzw. der Wickelmaschine beim Wickelvorgang verwendet werden, beispielsweise durch Vergleich von "sicherer Hüllkurvendrehzahl"/Überwachungsdrehzahl (für einen Wickelzustand/Wickeldicke) mit diesbezüglicher Wickelspulenistdrehzahl.

Überschreitet bei einer Wickel-/Wicklungsdicke bzw. einem Wickelspulendurchmesser/-radius während des Wickelvorgangs die Wickelspulenistdrehzahl die zugehörige "sichere Hüllkurvendrehzahl" bzw. Überwachungsdrehzahl ("gefahrbehafteter" Betrieb) kann die Wickelspulenistdrehzahl auf eine Drehzahl niedriger als die "sichere Hüllkurvendrehzahl"/Überwachungsdrehzahl verringert, um so den Betrieb der Wickelmaschine wieder in den "sicheren Bereich" zu bringen, oder die Wickelmaschine sicher abgeschaltet werden.

Weiterbildungen der Erfindung ergeben sich auch aus den abhängigen Ansprüchen und/oder aus nachfolgenden Erläuterungen. Die beschriebenen Weiterbildungen beziehen sich sowohl auf das Verfahren zur Ermittlung der Überwachungsdrehzahl, auf die Steuereinheit als auch auf die Wickelmaschine.

Nach einer Weiterbildung ist vorgesehen, dass die Überwachungsdrehzahl der Wickelspule auch in Abhängigkeit eines Geometrieverhältnisses aus der unbewickelten/leeren Wickelspule und der leeren Zuführspule ermittelt wird.

Hierbei kann das Geometrieverhältnis ein Radius- oder Durchmesserverhältnis der unbewickelten Wickelspule und der leeren Zuführspule sein.

Im einfachsten Fall kann das Geometrieverhältnis durch Division der Radien bzw. der Durchmesser von unbewickelter/leerer Wickelspule und leerer Zuführspule gebildet werden, beispielsweise: $Geometrieverh {a}^{¨} ltnis = \left({r}_{0}/{r}_{G}\right)$ mit
r₀ = Radius der leeren/unbewickelten Wickelspule
r_{G} = Radius der leeren Zuführspule.

Anschaulich ausgedrückt, das Geometrieverhältnis stellt einen - die tatsächliche Wickelmaschinengeometrie (von Wickelspule und Zuführspule) berücksichtigenden - festen Maschinenparameter dar, welcher - erfolgt hier ebenfalls die Referenzierung auf die Referenz "Zuführspule" - zusammen mit der Grenzdrehzahl für die unbewickelte/leere Wickelspule einen Referenzwert für eine "sichere" Bahn-/Wickelgutlaufgeschwindigkeit beim Wickelvorgang bildet.

Diese "sichere" Bahn-/Wickelgutlaufgeschwindigkeit kann dann mit der Verhältnisgröße aus der Wickelspulenistdrehzahl und der Zuführspulenistdrehzahl auf die "sichere Hüllkurvendrehzahl" bzw. Überwachungsgröße abgebildet werden.

Nach einer Weiterbildung ist vorgesehen, dass die Ermittlung der Überwachungsdrehzahl nach folgender Beziehung erfolgt: ${n}_{H {u}^{¨} lle} = \left({n}_{0}*\left({r}_{0}/{r}_{G}\right)\right) * \left({n}_{Wickel}/{n}_{G}\right)$ mit:
n_{Hülle} = Überwachungsdrehzahl ("sichere Hüllkurvendrehzahl")
n₀ = Grenzdrehzahl für die unbewickelte/leere Wickelspule
r₀ = Radius der unbewickelten/leeren Wickelspule
r_{G} = Radius der leeren Zuführspule
n_{Wickel} = Wickelspulenistdrehzahl
n_{G} = Zuführspulenistdrehzahl.

Die Ermittlung der Überwachungsdrehzahl kann zweikanalig - und damit "sicher" im Rahmen einer Maschinenrichtlinie erfolgen.

Weiterhin kann vorgesehen sein, die Erfindung für eine Überwachung eines Wickelvorgangs des Wickelgutes auf die Wickelspule der Wickelmaschine einzusetzen.

Hierzu kann die Überwachungsdrehzahl zyklisch während des Wickelvorgangs, d.h. jeweils zu vorgebbaren, insbesondere zu einer Vielzahl von vorgebbaren, Zeitpunkten während des Wickelvorgangs des Wickelgutes, ermittelt werden, beispielsweise jede Sekunde während des Wickelvorgangs.

Ändert sich während des Wickelvorgangs die Wickeldicke, so werden hierbei/hierdurch die jeweiligen, wickelungsdickenabhängigen "sicheren Hüllkurvendrehzahlen" bzw. Überwachungsdrehzahlen - und so auch die Drehzahlhüllkurve ermittelt.

Die Wickelspulenistdrehzahl und/oder die Zuführspulenistdrehzahl können/kann dabei, insbesondere geberlos, bei/an der Wickelmaschine bzw. der Wickelspule bzw. Zuführspule jeweils zu den vorgebbaren, insbesondere zu der Vielzahl von vorgebbaren, Zeitpunkten, beispielsweise jede Sekunde, während des Wickelvorgangs des Wickelgutes erfasst werden.

Weiter kann dann - bei der Überwachung - die für einen Zeitpunkt ermittelte Überwachungsdrehzahl mit der Wickelspulenistdrehzahl dieses Zeitpunkts verglichen werden bzw. können dann die jeweils für einen Zeitpunkt der vorgegebenen Zeitpunkte ermittelten Überwachungsdrehzahlen mit den jeweiligen Wickelspulenistdrehzahlen dieser Zeitpunkte verglichen werden.

Genügt der bzw. der jeweilige Vergleich einem Vergleichskriterium, beispielsweise wird die für einen Zeitpunkt ermittelte Überwachungsdrehzahl durch die Wickelspulenistdrehzahl für diesen Zeitpunkt überschritten, so kann, beispielsweise im Rahmen einer Steuerung/Regelung des Wickelvorgangs des Wickelgutes auf die Wickelspule der Wickelmaschine, die Wickelspulenistdrehzahl verändert, insbesondere (unter die Überwachungsdrehzahl) verringert, oder eine sichere Abschaltung im Sinne der europäischen Maschinenrichtlinie initiiert werden.

Vereinfacht ausgedrückt, die Regelung/Steuerung bei der Wickelmaschine kann vorsehen, dass beim Wickelvorgang der Wickelmaschine diese so gefahren wird, dass die Wickelspulenistdrehzahlen während des Wickelvorgangs unter den jeweiligen Überwachungsdrehzahlen bzw. "sicheren" Hüllkurvendrehzahlen gehalten werden.

Die Regelung/Steuerung der Wickelmaschine würde - falls dann aus der Überwachung/dem Vergleich notwendig - entsprechende Anpassungen, insbesondere eine Verringerung, bei der Wickelspulenistdrehzahl bzw. bei den Istdrehzahlen von Wickel- und auch Zuführspule vorsehen.

Die bisher gegebene Beschreibung von Ausgestaltungen oder Weiterbildungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden.

Die Erfindung sowie deren Ausgestaltung und Vorteile werden nachfolgend anhand von einem Ausführungsbeispiel unter Bezugnahme auf die Figur näher erläutert.

Es zeigt die
- FIG: schematisch einen Ausschnitt einer Wickelmaschine gemäß einem Ausführungsbeispiel.

Ausführungsbeispiel: "Sichere Hüllkurvendrehzahl einer Drehzahlhüllkurve einer Wickelspule einer Wickelmaschine"

Die FIG zeigt schematisch einen Ausschnitt einer Wickelmaschine 2 und verdeutlicht hieran eine (Drehzahl-)Überwachung 100 bzw. Steuerung/Regelung der Wickelmaschine 2 zur Gewährleistung deren "sicheren" Betriebs.

Die (Drehzahl-)Überwachung 100 ist dabei als "Safetytool" in einer Steuereinheit 5 der Wickelmaschine 2 implementiert und genügt den durch die Maschinenrichtlinie vorgegeben Sicherheitsanforderungen. Signalerfassung und Berechnungen erfolgen so u.a. alle zweikanalig.

Die Wickelmaschine 2 weist dabei, wie die FIG zeigt, eine mit veränderbarer bzw. (steuerbar/regelbar) einstellbarer Drehzahl, d.h. Wickelspulenistdrehzahl 11, antreibbare Wickelspule 1 auf, auf welche das Wickelgut 3, d.h. in diesem Fall eine Faser (im Folgenden der Einfachheit halber nur kurz Wickelgut 3), beim Wickelvorgang 17 (im Betrieb der Wickelmaschine) - bei sich verändernder/zunehmender Wickeldicke - aufgewickelt wird - und den Wickel 8 bildet.

Der Wickelspule 1 ist eine zweite, ebenfalls mit veränderbarer bzw. (steuerbar/regelbar) einstellbarer Drehzahl, d.h. Zuführspulenistdrehzahl 12, antreibbare Spule, d.h. eine Zuführspule 4, in diesem Fall eine Liefergalette 4, vorgeschaltet.

Über diese Liefergalette 4 wird das Wickelgut beim Wickelvorgang 17 abgezogen - dabei umschlingt das Wickelgut 3 die Zuführspule/Liefergalette 4 einmal oder mehrmals - , der Wickelspule 1 zugeführt und auf die Wickelspule 1 aufgewickelt.

Die (Drehzahl-)Überwachung 100 bzw. die diesbezügliche Steuerung/Regelung der Wickelmaschine 2 bzw. des Wickelvorgangs 17 erfolgt mittels des in der Steuereinheit 5 der Wickelmaschine 2 implementierten "Safetytool".

Die Steuereinheit 5 ist, wie in der FIG angedeutet, über (Signal-)Leitungen 6 mit der Wickelspule 1 und der Liefergalette 4 verbunden, worüber die Steuereinheit 5 die Elektronik (nicht bezeichnet), beispielsweise Antriebseinheiten 7, der Wickelspule 1 und der Liefergalette 4 ansteuert.

Die - über die Steuereinheit 5 steuer-/regelbaren - Antriebseinheit 7 treiben (auch mittels der Steuereinheit 5 aufeinander abgestimmt/synchronisiert) die Wickelspule 1 und die Liefergalette 4 beim Wickelvorgang 17 an.

Wirken bei der Rotation der - beim Wickelvorgang 17 hochrotierenden - Wickelspule 1 (massen-/gewichtsbedingt) drehzahlabhängige Fliehkräfte und/oder treten (massenverteilungsbedingt) drehzahlabhängige Unwuchten in Resonanz bei dieser auf und wird dadurch die Wickelspule 1 stark mechanisch beansprucht, ist die Drehzahlüberwachung 100 notwendig, um eine diesbezügliche Überbeanspruchung/-belastung der Wickelspule 1 - und so in Folge mögliche Schäden an der Wickelspule 1 und gegebenenfalls eines Bedienpersonals zu verhindern.

Die Drehzahlüberwachung 100 bei der Wickelmaschine 2 erfolgt anhand von - durch die Steuereinheit 5 bzw. das "Safetytool" ermittelten - Drehzahlgrenzwerten, d.h. von "sicheren" Hüllkurvendrehzahlen" 10, (für die Wickelspule 1).

Diese dürfen, was durch die Steuereinheit 5 bzw. das "Safetytool" der Wickelmaschine 2 bei entsprechender Regelung/Steuerung der Wickelmaschine 2 gewährleistet wird, durch die (aktuellen) Wickelspulenistdrehzahlen 11 nicht überschritten werden, um so einen sicheren, (schädigungs-)gefahrlosen Betrieb der Wickelmaschine 2 bzw. der Wickelspule 1 zu gewährleisten.

Entsprechende bzw. entsprechend notwendige Steuer-/Regelungseingriffe 150 der Steuereinheit 5, beispielsweise auf die Antriebseinheiten 7 der Wickel- 1 und der Zuführspule 4, zur Änderung/Absenkung der Wickelspulenistdrehzahl 11 (im Falle von Überschreitungen von Drehzahlgrenzen) werden durch die Steuereinheit 5 ausgeführt.

Die Ermittlung 120 der "sicheren Hüllkurvendrehzahl"/Überwachungsdrehzahl 10 - in der Steuereinheit 5 der Wickelmaschine 2 - erfolgt nach folgender Beziehung: ${n}_{H {u}^{¨} lle} = \left({n}_{0}*\left({r}_{0}/{r}_{G}\right)\right) * \left({n}_{Wickel}/{n}_{G}\right)$ mit:
n_{Hülle} = Überwachungsdrehzahl 10, "sichere" Hüllkurvendrehzahl 10
n₀ = Grenzdrehzahl für die unbewickelte/leere Wickelspule 15
r₀ = Radius der unbewickelten/leeren Wickelspule
r_{G} = Radius der leeren Zuführspule
n_{Wickel} = Wickelspulenistdrehzahl 11
n_{G} = Zuführspulenistdrehzahl 12

Dabei ist die "sichere" (Grenz-)Drehzahl leere Wickelspule" 15 für die Wickelspule 1 durch einen Hersteller der Wickelspule 1 vorgegeben.

Die "sichere" (Grenz-)Drehzahl leere Wickelspule" 15 stellt einen Wert für eine mechanische Belastungsgröße der leeren Wickelspule 1 dar - und ist durch Schleuderversuche ermittelt worden.

Die festen (Geometrie-/Maschinen-)Größen, r₀ (Radius der unbewickelten/leeren Wickelspule 1) und r_{G} (Radius der leeren Zuführspule/Liefergalette 4), ergeben sich aus den geometrischen Anmessung der Wickelspule 1 und Liefergalette 4 und sind ebenfalls vorgegeben.

Durch Division von r₀ (Radius der unbewickelten/leeren Wickelspule 1) durch r_{G} (Radius der leeren Zuführspule/Liefergalette 4) wird so ein Geometrieverhältnis 16 gebildet, welches einen - die tatsächliche Wickelmaschinengeometrie (von Wickelspule 1 und Liefergalette 4) berücksichtigenden - festen Maschinenparameter darstellt.

Durch Multiplikation des Geometrieverhältnisse 16 mit der "sicheren" (Grenz-)Drehzahl leere Wickelspule" 15 wird so ein fester Referenzwert für eine "sichere" Bahn-/Wickelgutlaufgeschwindigkeit beim Wickelvorgang 17 gebildet.

Die variablen Größen, n_{Wickel} (Wickelspulenistdrehzahl 11) und n_{G} (Zuführspulen-/Liefergalettenistdrehzahl 12), werden sicher im Sinne der europäischen Maschinenrichtlinie geberlos in der Wickelmaschine 2 bzw. an der Wickelspule 1 und Liefergalette 4 erfasst 130 - und stehen so der Steuerungseinheit 5 - zu jedem Zeitpunkt (aktuell) während der Wickelns 17 - für die Drehzahlüberwachung 100 zur Verfügung.

Durch Division 110 von n_{Wickel} (Wickelspulenistdrehzahl 11) durch n_{G} (Zuführspulen-/Liefergalettenistdrehzahl 12) wird so - ohne die wirkliche physikalische Abmessung des Wickels 8, beispielsweise durch einen Abstandslaser, zu messen - ein die Istwickeldicke 13 beschreibender Wert (Verhältnisgröße 14) ermittelt.

Die Steuereinheit 5 berechnet 120 so die "sichere Hüllkurvendrehzahl"/Überwachungsdrehzahl 10, n_{Hülle}, während des Wickelvorgangs 17 zyklisch, d.h. jede Sekunde, (neu) und vergleicht 140 sie mit der jeweiligen Wickelspulenistdrehzahl 11, n_{Wickel}, des (jeweiligen) Berechnungszeitpunkts (n_{Hülle} vs. n_{Wickel}).

Stellt die Steuereinheit 5 dabei fest, dass die für einen Zeitpunkt berechnete "sicheren Hüllkurvendrehzahl"/Überwachungsdrehzahl 10 durch die Wickelspulenistdrehzahl 11 dieses Zeitpunkts überschritten wird/ist, so steuert die Steuereinheit 5 die Antriebseinheit 7 der Wickelspule 1 an - und fährt deren Wickelspulenistdrehzahl 11 herunter, d.h. unterhalb der "sicheren Hüllkurvendrehzahl"/Überwachungsdrehzahl 10. Synchronisiert dazu wird - durch die Steuerungseinheit 5 bzw. durch Ansteuerung der Antriebseinheit 7 der Liefergalette 4 - auch deren Istdrehzahl, d.h. die Liefergalettenistdrehzahl 12, heruntergefahren.

Vereinfacht ausgedrückt, die Drehzahlüberwachung 100 bzw. die Regelung/Steuerung bei der Wickelmaschine 2, d.h. die Steuereinheit 5 bzw. das "Safetytool", sieht vor, dass beim Wickelvorgang 17 des Wickelguts 3 auf die Wickelspule 1 die Wickelmaschine 2 so gefahren wird, dass die Wickelspulenistdrehzahlen 11 während des Wickelvorgangs unter den jeweiligen Überwachungsdrehzahlen 10 bzw. "sicheren" Hüllkurvendrehzahlen 10 gehalten werden.

Entsprechende bzw. entsprechend notwendige Steuer-/Regelungseingriffe 150 der Steuereinheit 5 auf die Antriebseinheiten 7 der Wickel- 1 und der Zuführspule 4, zur Änderung/Absenkung der Wickelspulenistdrehzahl (im Falle von Überschreitungen der Überwachungsdrehzahlen 10 bzw. "sicheren" Hüllkurvendrehzahlen 10) werden durch die Steuereinheit 5 dann ausgeführt.

Obwohl die Erfindung im Detail durch das Ausführungsbeispiel näher illustriert und beschrieben wurde, so ist die Erfindung nicht durch das offenbarte Beispiel eingeschränkt und andere Variationen können hieraus abgeleitet werden, ohne den Schutzumfang der Erfindung zu verlassen.

## Patentansprüche

1. Verfahren (100) zur Ermittlung einer Überwachungsdrehzahl (10) für eine Wickelspule (1) einer Wickelmaschine (2) zum Wickeln eines Wickelgutes (3) auf die beim Wickeln des Wickelgutes (3) mit einer Wickelspulenistdrehzahl (11) rotierende Wickelspule (1),
- wobei bei der Wickelmaschine (2) der Wickelspule (3) eine Zuführspule (4) vorgelagert ist, so dass beim Wickeln das Wickelgut (3) der Wickelspule (1) über die mit einer Zuführspulenistdrehzahl (12) rotierende Zuführspule (4) zuführbar ist,
bei dem
- eine eine Istwickeldicke (13) auf der Wickelspule (1) beschreibende Verhältnisgröße (14) aus der Wickelspulenistdrehzahl (11) und der Zuführspulenistdrehzahl (12) gebildet wird und
- die Überwachungsdrehzahl (10) der Wickelspule (1) aus einer vorgegebenen Grenzdrehzahl (15) für die unbewickelte Wickelspule (1) und der die Istwickeldicke (13) auf der Wickelspule (1) beschreibenden Verhältnisgröße (14) ermittelt wird.

2. Verfahren (100) zur Ermittlung einer Überwachungsdrehzahl (10) für eine Wickelspule (1) einer Wickelmaschine (2) nach mindestens einem der voranstehenden Ansprüche bei dem die Überwachungsdrehzahl (10) der Wickelspule (1) auch in Abhängigkeit eines Geometrieverhältnisses (16) aus der unbewickelten Wickelspule (1) und der leeren Zuführspule (4) ermittelt wird.

3. Verfahren (100) zur Ermittlung einer Überwachungsdrehzahl (10) für eine Wickelspule (1) einer Wickelmaschine (2) nach mindestens dem voranstehenden Anspruch bei dem das Geometrieverhältnis (16) ein Radius- oder Durchmesserverhältnis der unbewickelten Wickelspule (1) und der leeren Zuführspule (4) ist.

4. Verfahren (100) zur Ermittlung einer Überwachungsdrehzahl (10) für eine Wickelspule (1) einer Wickelmaschine (2) nach mindestens einem der voranstehenden Ansprüche bei dem die Ermittlung der Überwachungsdrehzahl (10) nach folgender Beziehung erfolgt: ${n}_{H {u}^{¨} lle} = \left({n}_{0}*\left({r}_{0}/{r}_{G}\right)\right) * \left({n}_{Wickel}/{n}_{G}\right)$ mit:
n_{Hülle} = Überwachungsdrehzahl
n₀ = Grenzdrehzahl für die unbewickelte/leere Wickelspule
r₀ = Radius der unbewickelten/leeren Wickelspule
r_{G} = Radius der leeren Zuführspule
n_{Wickel} = Wickelspulenistdrehzahl
n_{G} = Zuführspulenistdrehzahl

5. Verfahren (100) zur Ermittlung einer Überwachungsdrehzahl (10) für eine Wickelspule (1) einer Wickelmaschine (2) nach mindestens einem der voranstehenden Ansprüche bei dem das Wickelgut (3) eine Faser, insbesondere eine Naturfaser, eine Pflanzenfaser, eine Mineralfaser, eine Chemiefaser, eine Faser aus synthetischem Polymer oder eine industriell erzeugte anorganische Faser, oder ein Faden, insbesondere ein Glasfaden, ist.

6. Verfahren (100) zur Ermittlung einer Überwachungsdrehzahl (10) für eine Wickelspule (1) einer Wickelmaschine (2) nach mindestens einem der voranstehenden Ansprüche bei dem die Wickelspulenistdrehzahl (11) und/oder die Zuführspulenistdrehzahl (12), insbesondere geberlos und/oder zweikanalig, an der Wickelmaschine (1) erfasst werden/wird (130).

7. Verfahren (100) zur Ermittlung einer Überwachungsdrehzahl (10) für eine Wickelspule (1) einer Wickelmaschine (2) nach mindestens einem der voranstehenden Ansprüche bei dem die Zuführspule (4) einer Liefergalette ist.

8. Verfahren (100) zur Ermittlung einer Überwachungsdrehzahl (10) für eine Wickelspule (1) einer Wickelmaschine (2) nach mindestens einem der voranstehenden Ansprüche eingesetzt zu einer Überwachung eines Wickelvorgangs (17) des Wickelgutes (3) auf die Wickelspule (1) der Wickelmaschine (2), wobei die Überwachungsdrehzahl (10) jeweils zu vorgebbaren, insbesondere zu einer Vielzahl von vorgebbaren, Zeitpunkten während des Wickelvorgangs (17) des Wickelgutes (3) ermittelt wird.

9. Verfahren (100) zur Ermittlung einer Überwachungsdrehzahl (10) für eine Wickelspule (1) einer Wickelmaschine (2) nach mindestens dem voranstehenden Anspruch, bei dem die Wickelspulenistdrehzahl (11) und/oder die Zuführspulenistdrehzahl (12), insbesondere geberlos, an der Wickelmaschine (2) und/ oder an der Wickelspule (1) bzw. Zuführspule (4) jeweils zu den vorgebbaren, insbesondere zu der Vielzahl von vorgebbaren, Zeitpunkten während des Wickelvorgangs (17) des Wickelgutes (3) erfasst werden/wird.

10. Verfahren (100) zur Ermittlung einer Überwachungsdrehzahl (10) für eine Wickelspule (1) einer Wickelmaschine (2) nach mindestens einem der beiden voranstehenden Ansprüche bei dem die für einen Zeitpunkt ermittelte Überwachungsdrehzahl (10) mit der Wickelspulenistdrehzahl (11) dieses Zeitpunkts verglichen wird (140) oder die jeweils für einen Zeitpunkt der vorgegebenen Zeitpunkte ermittelten Überwachungsdrehzahlen (10) mit den jeweiligen Wickelspulenistdrehzahlen (11) dieser Zeitpunkte verglichen werden (140).

11. Verfahren (100) zur Ermittlung einer Überwachungsdrehzahl (10) für eine Wickelspule (1) einer Wickelmaschine (2) nach mindestens dem voranstehenden Anspruch eingesetzt zu einer Steuer- und/oder Regelung des Wickelvorgangs (17) des Wickelgutes (3) auf die Wickelspule (1) der Wickelmaschine (2) bei dem, wenn der Vergleich (140) einem vorgegebenen Überwachungskriterium (18) genügt, die Wickelspulenistdrehzahl (11) verändert, insbesondere verringert, wird (150).

12. Steuereinheit (5) für eine Wickelmaschine (2) nach mindestens einem der voranstehenden Ansprüche, **dadurch gekennzeichnet, dass** die Steuereinheit (5) eingerichtet ist zur Durchführung eines Verfahrens nach mindestens einem der vorstehenden Ansprüche.

13. Wickelmaschine (2) zum Wickeln eines Wickelgutes (3) auf eine mit einer Wickelspulenistdrehzahl (11) rotierbaren Wickelspule (1) mit der Wickelspule (1) und einer mit einer Zuführspulenistdrehzahl (12) rotierbaren, der Wickelspule (1) derart vorgelagerten Zuführspule (4), dass beim Wickeln das Wickelgut (3) der Wickelspule (1) über die Zuführspule (4) zuführbar ist, **gekennzeichnet durch** eine Steuereinheit (5) nach dem voranstehenden Anspruch.

## Claims

1. Method (100) for determining a monitoring speed (10) for a winding bobbin (1) of a winding machine (2) for winding a material (3) to be wound onto the winding bobbin (1), rotating at a winding bobbin actual speed (11) during the winding of the material (3) to be wound,
- wherein, in the winding machine (2), a feed bobbin (4) is placed upstream of the winding bobbin (3), so that, during the winding, the material (3) to be wound can be fed to the winding bobbin (1) over the feed bobbin (4) rotating at a feed bobbin actual speed (12),
in which
- a ratio variable (14) describing an actual winding thickness (13) on the winding bobbin (1) is formed from the winding bobbin actual speed (11) and the feed bobbin actual speed (12), and
- the monitoring speed (10) of the winding bobbin (1) is determined from a predefined limiting speed (15) for the unwound winding bobbin (1) and the ratio variable (14) describing the actual winding thickness (13) on the winding bobbin (1).

2. Method (100) for determining a monitoring speed (10) for a winding bobbin (1) of a winding machine (2) according to the preceding claim, in which the monitoring speed (10) of the winding bobbin (1) is also determined on the basis of a geometric ratio (16) of the unwound winding bobbin (1) and the empty feed bobbin (4).

3. Method (100) for determining a monitoring speed (10) for a winding bobbin (1) of a winding machine (2) according to at least the preceding claim, in which the geometric ratio (16) is a radius or diameter ratio of the unwound winding bobbin (1) and the empty feed bobbin (4).

4. Method (100) for determining a monitoring speed (10) for a winding bobbin (1) of a winding machine (2) according to at least one of the preceding claims, in which the determination of the monitoring speed (10) is carried out in accordance with the following relationship: ${n}_{envelope} = \left({n}_{0}*\left({r}_{0}/{r}_{G}\right)\right) * \left({n}_{bobbin}/{n}_{G}\right)$ with:
nₑₙᵥₑₗₒₚₑ = monitoring speed
n₀ = limiting speed for the unwound/empty winding bobbin
r₀ = radius of the unwound/empty winding bobbin
r_{G} = radius of the empty feed bobbin
n_{bobbin} = winding bobbin actual speed
n_{G} = feed bobbin actual speed.

5. Method (100) for determining a monitoring speed (10) for a winding bobbin (1) of a winding machine (2) according to at least one of the preceding claims, in which the material (3) to be wound is a fibre, in particular a natural fibre, a vegetable fibre, a mineral fibre, a chemical fibre, a fibre made of synthetic polymer or an industrially produced inorganic fibre, or a thread, in particular a glass thread.

6. Method (100) for determining a monitoring speed (10) for a winding bobbin (1) of a winding machine (2) according to at least one of the preceding claims, in which the winding bobbin actual speed (11) and/or the feed bobbin actual speed (12) is/are measured (130) on the winding machine (1), in particular without a sensor and/or in two channels.

7. Method (100) for determining a monitoring speed (10) for a winding bobbin (1) of a winding machine (2) according to at least one of the preceding claims, in which the feed bobbin (4) is a delivery godet.

8. Method (100) for determining a monitoring speed (10) for a winding bobbin (1) of a winding machine (2) according to at least one of the preceding claims, used for monitoring a winding operation (17) of the material (3) to be wound onto the winding bobbin (1) of the winding machine (2), wherein the monitoring speed (10) is determined respectively at predefinable times, in particular at a multiplicity of predefinable times, during the winding operation (17) of the material (3) to be wound.

9. Method (100) for determining a monitoring speed (10) for a winding bobbin (1) of a winding machine (2) according to at least the preceding claim, in which the winding bobbin actual speed (11) and/or the feed bobbin actual speed (12) is/are measured respectively on the winding machine (2) and/or on the winding bobbin (1) and feed bobbin (4) at the predefinable times, in particular at the multiplicity of predefinable times, during the winding operation (17) of the material (3) to be wound.

10. Method (100) for determining a monitoring speed (10) for a winding bobbin (1) of a winding machine (2) according to at least one of the two preceding claims, in which the monitoring speed (10) determined for one time is compared (140) with the winding bobbin actual speed (11) from this time, or the monitoring speeds (10) respectively determined for a time from the predefined times are compared (140) with the respective winding bobbing actual speeds (11) from these times.

11. Method (100) for determining a monitoring speed (10) for a winding bobbin (1) of a winding machine (2) according to at least the preceding claim, used for open-loop and/or closed-loop control of the winding operation (17) of the material (3) to be wound onto the winding bobbin (1) of the winding machine (2), in which, if the comparison (140) satisfies a predefined monitoring criterion (18), the winding bobbin actual speed (11) is changed, in particular reduced (150).

12. Control unit (5) for a winding machine (2) according to at least one of the preceding claims, **characterized in that** the control unit (5) is set up to carry out a method according to at least one of the preceding claims.

13. Winding machine (2) for winding a material (3) to be wound onto a winding bobbin (1) that can be rotated at a winding bobbin actual speed (11), comprising the winding bobbin (1) and a feed bobbin (4) which can be rotated at a feed bobbin actual speed (12) and is placed upstream of the winding bobbin (1) in such a way that, during the winding, the material (3) to be wound can be fed to the winding bobbin (1) over the feed bobbin (4), **characterized by** a control unit (5) according to the preceding claim.

## Revendications

1. Procédé (100) de détermination d'un régime de surveillance (10) pour une bobine d'enroulement (1) d'une bobineuse (2) pour l'enroulement d'une matière à enrouler (3) sur la bobine d'enroulement (1) tournant à une vitesse de rotation réelle de bobine d'enroulement (11) lors de l'enroulement de la matière à enrouler (3),
- une bobine d'amenée (4) étant montée en amont de la bobine d'enroulement (3) dans la bobineuse (2), de façon que, lors de l'enroulement, la matière à enrouler (3) puisse être amenée à la bobine d'enroulement (1) par l'intermédiaire de la bobine d'amenée (4) tournant à une vitesse de rotation réelle de bobine d'amenée (12),
dans lequel
- une grandeur de proportionnalité (14) décrivant une épaisseur d'enroulement réelle (13) sur la bobine d'enroulement (1) est formée à partir de la vitesse de rotation réelle de bobine d'enroulement (11) et de la vitesse de rotation réelle de bobine d'amenée (12) et
- le régime de surveillance (10) de la bobine d'enroulement (1) est déterminé à partir d'une vitesse de rotation limite prédéfinie (15) pour la bobine d'enroulement (1) sans matière enroulée et de la grandeur de proportionnalité (14) décrivant l'épaisseur d'enroulement réelle (13) sur la bobine d'enroulement (1).

2. Procédé (100) de détermination d'un régime de surveillance (10) pour une bobine d'enroulement (1) d'une bobineuse (2) selon au moins une des revendications précédentes, dans lequel le régime de surveillance (10) de la bobine d'enroulement (1) est déterminé également en fonction d'un rapport géométrique (16) de la bobine d'enroulement (1) sans matière enroulée et de la bobine d'amenée (4) vide.

3. Procédé (100) de détermination d'un régime de surveillance (10) pour une bobine d'enroulement (1) d'une bobineuse (2) selon au moins la revendication précédente, dans lequel le rapport géométrique (16) est un rapport de rayon ou de diamètre de la bobine d'enroulement (1) sans matière enroulée et de la bobine d'amenée (4) vide.

4. Procédé (100) de détermination d'un régime de surveillance (10) pour une bobine d'enroulement (1) d'une bobineuse (2) selon au moins une des revendications précédentes, dans lequel la détermination du régime de surveillance (10) s'effectue conformément à la relation suivante : ${n}_{H {u}^{¨} lle} = \left({n}_{0}*\left({r}_{0}/{r}_{G}\right)\right) * \left({n}_{Wickel}/{n}_{G}\right)$ où :
n_{Hülle} = régime de surveillance
n₀ = vitesse de rotation limite pour la bobine d'enroulement sans matière enroulée/vide
r₀ = rayon de la bobine d'enroulement sans matière enroulée/vide
r_{G} = rayon de la bobine d'amenée vide
n_{Wickel} = vitesse de rotation réelle de bobine d'enroulement
n_{G} = vitesse de rotation réelle de bobine d'amenée.

5. Procédé (100) de détermination d'un régime de surveillance (10) pour une bobine d'enroulement (1) d'une bobineuse (2) selon au moins une des revendications précédentes, dans lequel la matière à enrouler (3) est une fibre, en particulier une fibre naturelle, une fibre végétale, une fibre minérale, une fibre chimique, une fibre en polymère synthétique ou une fibre inorganique produite industriellement, ou un fil, notamment un fil de verre.

6. Procédé (100) de détermination d'un régime de surveillance (10) pour une bobine d'enroulement (1) d'une bobineuse (2) selon au moins une des revendications précédentes, dans lequel la vitesse de rotation réelle de bobine d'enroulement (11) et/ou la vitesse de rotation réelle de bobine d'amenée (12) est/sont saisie/s (130), notamment sans capteur et/ou sur deux voies, au niveau de la bobineuse (1).

7. Procédé (100) de détermination d'un régime de surveillance (10) pour une bobine d'enroulement (1) d'une bobineuse (2) selon au moins une des revendications précédentes, dans lequel la bobine d'amenée (4) est une galette de fourniture.

8. Procédé (100) de détermination d'un régime de surveillance (10) pour une bobine d'enroulement (1) d'une bobineuse (2) selon au moins une des revendications précédentes, utilisé pour une surveillance d'un processus d'enroulement (17) de la matière à enrouler (3) sur la bobine d'enroulement (1) de la bobineuse (2), le régime de surveillance (10) étant déterminé à chaque fois à des instants pouvant être prédéfinis, notamment à une pluralité d'instants pouvant être prédéfinis, pendant le processus d'enroulement (17) de la matière à enrouler (3).

9. Procédé (100) de détermination d'un régime de surveillance (10) pour une bobine d'enroulement (1) d'une bobineuse (2) selon au moins la revendication précédente, dans lequel la vitesse de rotation réelle de bobine d'enroulement (11) et/ou la vitesse de rotation réelle de bobine d'amenée (12) est/sont saisie/s, notamment sans capteur, au niveau de la bobineuse (2) et/ou au niveau de la bobine d'enroulement (1) resp. bobine d'amenée (4) à chaque fois aux instants pouvant être prédéfinis, notamment à la pluralité d'instants pouvant être prédéfinis, pendant le processus d'enroulement (17) de la matière à enrouler (3).

10. Procédé (100) de détermination d'un régime de surveillance (10) pour une bobine d'enroulement (1) d'une bobineuse (2) selon au moins une des deux revendications précédentes, dans lequel le régime de surveillance (10) déterminé pour un instant est comparé (140) à la vitesse de rotation réelle de bobine d'enroulement (11) de cet instant ou les régimes de surveillance (10) déterminés respectivement pour un instant des instants prédéfinis sont comparés (140) aux vitesses de rotation réelles de bobine d'enroulement (11) respectives de ces instants.

11. Procédé (100) de détermination d'un régime de surveillance (10) pour une bobine d'enroulement (1) d'une bobineuse (2) selon au moins la revendication précédente, utilisé pour une commande et/ou un réglage du processus d'enroulement (17) de la matière à enrouler (3) sur la bobine d'enroulement (1) de la bobineuse (2), dans lequel, lorsque la comparaison (140) satisfait à un critère de surveillance (18) prédéfini, la vitesse de rotation réelle de bobine d'enroulement (11) est modifiée, notamment réduite, (150).

12. Unité de commande (5) pour une bobineuse (2) selon au moins une des revendications précédentes, **caractérisée en ce que** l'unité de commande (5) est configurée pour exécuter un procédé selon au moins une des revendications précédentes.

13. Bobineuse (2) pour l'enroulement d'une matière à enrouler (3) sur une bobine d'enroulement (1) pouvant tourner à une vitesse de rotation réelle de bobine d'enroulement (11), comprenant la bobine d'enroulement (1) et une bobine d'amenée (4) pouvant tourner à une vitesse de rotation réelle de bobine d'amenée (12), montée en amont de la bobine d'enroulement (1), de façon que, lors de l'enroulement, la matière à enrouler (3) puisse être amenée à la bobine d'enroulement (1) par l'intermédiaire de la bobine d'amenée (4), **caractérisée par** une unité de commande (5) selon la revendication précédente.
